# EUROPÄISCHE PATENTSCHRIFT

(11) **EP 1 185 378 B1**
(45) Veröffentlichungstag und Bekanntmachung des Hinweises auf die Patenterteilung: **19.02.2003**
(21) Anmeldenummer: 00910478.7
(22) Anmeldetag: 24.03.2000
(51) Int. Cl.: B05C 17/00, B05C 17/005

(54) **EINWEG-SELBSTÖFFNER ZUM ÖFFNEN EINER SCHLAUCHBEUTEL-KARTUSCHE UND AUSDRÜCKEN EINER PASTÖSEN MASSE AUS DERSELBEN**
DISPOSABLE SELF-OPENER FOR OPENING A TUBULAR BAG- CARTRIDGE AND FOR PRESSING OUT A PASTY MATERIAL FROM THE LATTER
ORGANE D'OUVERTURE AUTOMATIQUE JETABLE POUR OUVRIR UNE CARTOUCHE A SACHET TUBULAIRE ET FAIRE SORTIR UNE MATIERE PATEUSE DE CETTE DERNIERE

(30) Priorität: 15.06.1999 CH 111199
(43) Veröffentlichungstag der Anmeldung: 13.03.2002
(73) Patentinhaber: Createchnic AG, 8309 Nürensdorf (CH)
(72) Erfinder: WALCH, Roger, CH-8305 Dietlikon (CH); SEELHOFER, Fritz, CH-8315 Lindau (CH)
(74) Vertreter: Felber, Josef
(86) Internationale Anmeldenummer: CH0000176
(87) Internationale Veröffentlichungsnummer: WO00076676

(56) Entgegenhaltungen:
- EP-A- 0 653 362
- WO-A-97/25155
- DE-A- 4 316 807
- GB-A- 1 118 355

## Beschreibung

Diese Erfindung betrifft einen Einweg-Selbstöffner, um zunächst eine Schlauchbeutel-Kartusche zu öffnen, und hernach die darin befindliche pastöse Masse aus der Kartusche herauszudrücken. Derartige pastöse Massen werden zum Abdichten oder Verleimen von Fugen verwendet und müssen zu diesem Zweck durch eine Düse an die Applikationsstelle gepresst werden. Die pastöse Masse, ob Dichtungsmasse oder Kleber, wird für kleine Mengen in Einweg-Kunststoffkartuschen verpackt, die als Zylinder ausgeführt sind, wobei am vorderen Ende die Düse sitzt. Von hinten kann dann ein Kolben in den Zylinder gestossen werden, sodass die Masse durch die Düse hinausgepresst wird. Bei grösseren Verpackungseinheiten eignen sich Kunststoff-Einwegkartuschen nicht, weil sonst allzu grosse Abfallmengen entstünden. Ausserdem ist Kunststoff für viele derartige pastöse Erzeugnisse als Verpackungsmaterial nicht geeignet, weil die Erzeugnisse in Kunststoff nur beschränkt haltbar sind. Eine Aluminiumfolie hingegen, oder auch nur schon eine mit Aluminium bedampfte oder beschichtete Folie, bildet eine zuverlässige Sauerstoff-, Licht- und Feuchtigkeitsbarriere und gewährleistet für die zu verpackenden Erzeugnisse eine praktisch unbeschränkte Haltbarkeit und somit Lagerfähigkeit. Üblicherweise werden deshalb viele derartige pastöse Erzeugnisse, zum Beispiel Klebermasse für das Einkleben von Autoscheiben oder für Dichtungsmassen, wie sie namentlich auf dem Bau in grossen Mengen verarbeitet werden, in solchem Folienmaterial wurstartig verpackt zu sogenannten Schlauchbeutel-Kartuschen. Genau wie bei Würsten werden die beiden Enden mittels Metallklammern verschlossen. Solche wurstartig verpackten pastösen Massen werden in "Wurstgrössen" von ca. 10mm bis 100mm Durchmesser und bis zu etwa 50cm Länge angeboten. Zum Applizieren des Inhalts wird eine solche Wurst in ein Dispenser-Gerät eingelegt, welches im wesentlichen einen Hohlzylinder bildet, auf dessen Vorderseite eine Düse mit vorgeschaltetem Selbstöffner aufschraubbar ist, und von dessen Hinterseite ein Kolben eingeführt werden kann, mit dem dann direkt das Folienmaterial des hinteren Wurstendes mit Druck beaufschlagt wird. Die Düse wird als Einwegteil auf einen sogenannten Selbstöffner geschraubt, der seinerseits in eine Überwurfmutter eingelegt und hernach auf das Zylinderende des Dispensergerätes aufgeschraubt wird. Bevor man pastöse Masse auspressen kann, muss die wurstartige Schlauchbeutel-Kartusche, nachdem sie in das Dispenser-Gerät eingelegt wurde, geöffnet werden. Das geschieht beim Aufschrauben des Selbstöffners, der ebenfalls als Einweg-Kunststoff-Spritzteil ausgeführt ist. Der Selbstöffner ist nämlich innen mit Schneidkanten versehen, sodass die Folie an der Frontseite der Verpackung, also am Wurstende, beim Aufschrauben des Selbstöffners aufgeschnitten wird. Die pastöse Masse quillt dann unter dem vom Kolben applizierten Druck durch die entstandenen Schlitze und drängt das Folienmaterial zur Seite. Nachdem die pastöse Masse aufgebraucht ist, wird die Folienverpackung aus dem Dispensergerät entnommen und mitsamt dem Selbstöffner und der Düse entsorgt.

Bei den bisherigen Selbstöffnern zum Aufschneiden und Aufsetzen der Düse hat es sich als Nachteil erwiesen, dass die Metallklammer der wurstartigen Schlauchbeutel-Kartusche und an ihr hängendes Folienmaterial unter dem Einfluss der strömenden Pastenmasse abreissen kann und schliesslich in der Düsenöffnung landet, wo sie den Querschnitt der Düse teilweise verstopft. Die Masse tritt bei einem solchermassen teilweise verstopften Durchgang nurmehr als dünner Wurm von zum Beispiel einem Viertel des normalen Durchmesser aus, und weil hierzu ein besonders grosser Kolbendruck nötig ist, und der Druck im vorderen Teil der pastösen Masse gewissermassen gespeichert wird, kann der Austritt der Masse nicht mehr fein gesteuert werden. Nimmt man den Kolbendruck weg, so tritt eine gewisse zeitlang immer noch ein Pastenwurm aus der Düse aus. Mit anderen Worten, der Austritt von Paste kann kaum mehr rasch gestoppt werden. Im schlimmsten Fall verstopft die losgerissene Metallklammer gar die Düse, sodass der restliche Inhalt der Schlauchbeutel-Kartusche nicht mehr ausgedrückt werden kann und verloren geht. Aus der GB 1 118 355 (DOW CHEMICAL COMPANY) vom 3. Juli 1968 ist allerdings ein Selbstöffner mit einem Rohrfortsatz mit trichterförmiger Mündung bekanntgeworden. Diese Mündung ist gegen den in die Kartusche eingesetzten Schlauchbeutel gerichtet. Die Schlauchbeutelbride, das heisst die Metallklammer, welche den Schlauchbeutel verschliesst, kommt in den Trichter dieser Mündung zu liegen und wird von diesem zurückgehalten Dieser Selbstöffner nach GB 1 118 355 ist jedoch aus Blech gefertigt und zudem kein Einweg-Selbstöffner. Er ist für heutige Erfordernisse nicht praxistauglich. Wird nämlich eine pastöse Masse aus einem Selbstöffner herausgedrückt, so bleibt am Schluss der Selbstöffner mit einer Restmasse gefüllt. Heute ist es nicht mehr zumutbar, dass ein Blech-Selbstöffner nach jeder Anwendung gereinigt wird. Würde man die Reinigung aber unterlassen, so wäre er das nächste Mal nicht mehr einsatzfähig, weil die Restmasse inzwischen eingetrocknet wäre und der Selbstöffner wertlos würde. Heute werden die Selbstöffner nicht mehr aufwendig gereinigt, sondern es muss ein Einweg-Selbstöffner sein, der auf die standardisierten Dispenser aufschraubbar ist. Er muss durch Verbrennung einfach entsorgbar sein und obendrein soll er sehr kostengünstig sein, weil derartige Selbstöffner ja zu Hunderttausenden verbraucht werden. Keiner der aktuell erhältlichen Eisweg-Selbstöffner aus Kunststoff vermag jedoch die Schlauchbeutel-Klammer zurückzuhalten.

Es ist deshalb die Aufgabe der vorliegenden Erfindung, einen Einweg-Selbstöffner zu schaffen, welcher die obengenannten Nachteile überwindet und ein sicheres Öffnen von wurstartigen Schlauchbeutel-Kartuschen von pastösen Erzeugnissen, sowie deren gut dosierbares und vollständiges Auspressen mittels eines üblichen Dispensergerätes erlaubt.

Diese Aufgabe wird gelöst von einem Einweg-Selbstöffner zum Öffnen einer Schlauchbeutel-Kartusche und Ausdrücken einer pastösen Masse aus derselben, bestehend aus einer durch Kunststoff-Spritzen herstellten konischen Tubenschulter mit zentraler, rohrförmiger Mündung, wobei der Selbstöffner in eine zugehörige Überwurfmutter einlegbar und damit auf ein Rohrende aufschraubbar ist, und auf seiner Innenseite peripher angeordnete, gibelförmige Schnittkantenpaare mit Gibelspitze in Schraubrichtung und konzentrisch zur Rotationsachse des Einweg-Selbstöffner verlaufenden Schnittkanten aufweist, der sich dadurch auszeichnet, dass auf seiner Innenseite im Zentrum über seiner Mündung ein einstückig mit dem Selbstöffner gespritzter Rückhaltekorb aus Kunststoff zur Aufnahme der Metallklammer der zu öffnenden wurstartigen Schlauchbeute-Kartusche angeordnet ist, der an seinem äusseren Rand von wenigstens zwei Stützen gehalten ist, wobei der Rückhaltekorb und die Schnittkanten von einer konzentrisch zur Rotationsachse des Selbstöffners verlaufenden Ringwand umschlossen sind, die auf einer ebenen, in der Rotationsebene des Einweg-Selbstöffner liegenden Schulterfläche steht, in welche die konische Tubenschulter in Schraubrichtung ausläuft.

In den Zeichnungen ist ein Ausführungsbeispiel des Einweg-Selbstöffners in verschiedenen Ansichten gezeigt und der Selbstöffner wird nachfolgend anhand dieser Zeichnungen beschrieben und seine Funktion wird erläutert.

Es zeigt:
- Figur 1:: Den Einweg-Selbstöffner von aussen von der Seite her gesehen dargestellt;
- Figur 2:: Den Einweg-Selbstöffner in perspektivischer Ansicht schräg gegen sein Inneres hin gesehen dargestellt;
- Figur 3:: Den Einweg-Selbstöffner beim Aufsetzen auf einen Dispenser in einem Längsschnitt dargestellt;
- Figur 4:: Den Einweg-Selbstöffner aufgesetzt auf einen Dispenser in einem Längsschnitt dargestellt, vor dem Applizieren von Druck auf das andere Ende der wurstartigen Schlauchbeutel-Kartusche.

In Figur 1 ist der Einweg-Selbstöffner zunächst von aussen gesehen dargestellt, und zwar von der Seite her gesehen. Der ganze Selbstöffner ist ein durch Kunststoff-Spritzen in einem Arbeitsgang hergestelltes Einwegprodukt. Im wesentlichen bildet er eine Tubenschulter 1 mit Mündung 2, wobei der Selbstöffner in eine hier nicht dargestellte Überwurfmutter eingelegt werden kann. Diese wird im Bild von rechts nach links konzentrisch über den Selbstöffner gestülpt. Der Selbstöffner weist eine rundum verlaufende, ebene, in seiner Rotationsebene verlaufende Schulter 3 auf, an welcher die übergestülpte Überwurfmutter aufliegt. Die Überwurfmutter mit dem in sie eingelegten Selbstöffner wird dann mit ihrem Innengewinde auf das Ende eines Rohres mit Aussengewinde aufgeschraubt. Die üblichen Dispenser-Geräte weisen denn auch regelmässig einen Hohlzylinder oder ein beidseits offenes Rohr auf, in welches die pastöse Masse mitsamt der Schlauchbeutel-Kartusche hineingeschoben werden kann. Der hier gezeigte Selbstöffner wird zur Anwendung als Einwegprodukt mit der im Bild linken Seite auf ein solches Rohrende aufgeschraubt. Beim Aufschrauben wird gleichzeitig durch spezielle auf der Innenseite des Selbstöffners angeordnete Schneidkanten die folienartige Schlauchbeutel-Kartusche aufgeschnitten. An die ebene Schulter 3 schliesst eine Ringwand 5 an, deren Funktion später noch klar wird. Auf der im Bild rechten Seite läuft die vom Selbstöffner gebildete Tubenschulter 1 konisch auf eine Mündung 2 zu, die ein Aussengewinde 4 aufweist, und auf welche eine für die jeweilige spezielle Anwendung geeignete Düse aufgeschraubt werden kann.

In Figur 2 sieht man den Selbstöffner in perspektivischer Ansicht mit Blick schräg in sein Inneres. Aussen sieht man die ebene Schulter 3 von der Rückseite her gesehen. Daran schliesst eine Ringwand 5 an. Innerhalb der Ringwand 5 befinden sich hier vier Schneidkantenpaare 6, die je zwei Schneidkanten 7,8 aufweisen, welche miteinander je einen Giebel bilden, wobei die Giebelspitze in Schraubrichtung gerichtet ist und die Schnittkanten längs einer Sekante innerhalb der Ringwand 5 verlaufen, obwohl sie natürlich auch gekrümmt sein könnten. Die zwei Schneidkanten 7,8 verlaufen zudem mit einer Inklination gegenüber der Rotationsebene des Selbstöffners. Die Schneidkantenpaare 6 sind verstärkt mittels je einem Haltesteg 9, welcher einstückig mit der Innenseite des Konus 1 verbunden ist. Mit dieser Anordnung der Schneidkanten 7,8 ist sichergestellt, dass diese beim Aufschrauben des Selbstöffners auf das Ende des Dispensers die darin liegende wurstartige Kartusche an ihrem Ende anstechen und aufschneiden. Der Selbstöffner selbst braucht sich hierfür gar nicht zu drehen, sondern es genügt, dass er durch das Aufschrauben der Überwurfmutter in axialer Richtung auf das Wurstende gepresst wird. Weil die Schneidkantenpaare je einen Giebel bilden, werden mit Sicherheit Schlitze in das Folienmaterial der Verpackung geschnitten. Gemäss der Erfindung weist nun der Selbstöffner im Zentrum einen gegen die Schraubrichtung hin wirkenden Rückhaltekorb 10 auf, der im gezeigten Beispiel auf vier Stützen 11 ruht, deren Füsse an der Innenseite des Konus 1 angeformt sind. Der Rückhaltekorb 10 dient zur Aufnahme der Metall-Klammer, mit welcher die wurstartige Schlauchbeutel-Kartusche an ihrem Ende verschlossen ist. Der Rückhaltekorb 10 selbst kann als Trichter aus Vollmaterial gestaltet sein, oder aber als gitterartiger Korb oder einfach als Schale. Er braucht nicht konisch geformt zu sein, sondern könnte auch bloss muldenförmig gestaltet sein, ja selbst ein dosenförmiger Rückhaltekorb mit ebener Fläche und nach oben auskragendem Rand könnte die gleiche Funktion erfüllen. Anstelle von vier Stützen 11 könnte dieser Rückhaltekorb 10 auch von zwei oder mehr radial zur Ringwand 5 verlaufenden Stützelementen gehalten sein. Diese können auf der Innenseite der konischen Tubenschulter 1 abgestützt sein, oder freitragend nur mit der Innenseite der Ringwand 5 verbunden sein und im Zentrum den Rückhaltekorb 10 tragen. Allerdings können mit vertikal angeordneten Stützen 11 wie in der Zeichnung gezeigt hinreichend grosse Reaktionskräfte aufgebracht werden, und gleichzeitig wird beim Auspressen der pastösen Masse, die sich durch den Selbstöffner bewegt, nur wenig Widerstand entgegengesetzt. Das beim Auspressen gegen die Vorrichtung hin gedrückte pastöse Material umströmt den Rückhaltekorb 10 nämlich seitlich und gelangt hernach zwischen den Stützen 11 hindurch in den Konus 1 und schliesslich in die Mündung 2.

In Figur 3 ist die Vorrichtung beim Aufsetzen auf einen Dispenser in einem Längsschnitt dargestellt. Links im Bild ist die wurstartige Verpackung oder Schlauchbeutel-Kartusche 12 gezeigt, welche die herauszudrückende pastöse Masse enthält. Am rechten Ende ist das Folienmaterial der Verpackung wie eine Wurst von einer Metallklammer 13 zusammengehalten. Der Dispenser schliesst einen Hohlzylinder 14 bzw. ein Rohr 14 aus Metall oder Kunststoff ein. Dieses Rohr 14 weist an seinem Ende ein Aussengewinde 15 aus Kunststoff auf, und dieses ist auf das Rohr 14 aufkaschiert oder aufgeschweisst. Der Selbstöffner ist hier bereits in die Überwurfmutter 16 eingelegt. Die Überwurfmutter 16 liegt mit ihrer ebenen Deckelfläche 17 auf der ebenen Schulter 3 des Selbstöffners auf. Die lichte Weite der Deckelfläche 17 der Überwurfmutter 16 ist dabei so bemessen, dass der Selbstöffner darin Platz findet. Die Überwurfmutter 16 kann aussen eine griffige Beschichtung 18 aufweisen, damit man beim Aufschrauben nicht abgleitet und somit grössere Drehmomente aufbringen kann. Am Selbstöffner erkennt man auf seiner Innenseite zwei einander gegenüberliegende Schneidkantenpaare 6 mit ihren Haltestegen 9, sowie die umlaufende Ringwand 5. In der Mitte des Selbstöffners ist der Rückhaltekorb 10 mit seinen Stützen 11 einsehbar. Im Zentrum des Rückhaltekorbes 10 weist dieser einen in axialer Richtung zeigenden Stift 21 auf, der den Korb um etwa dessen Radius überragt. Dieser Stift ist zwar nicht unbedingt nötig, hilft aber, die Metallklammer 13 sicher im Rückhaltekorb 10 zu halten, indem er sie gewissermassen aufspiesst. Die Innenseiten der Stützen 11 fluchten hier mit der Innenseite der Mündung 2. Von aussen auf die Mündung 2 aufgesteckt oder aufgeschraubt sieht man eine Düse 19, die je nach Art der pastösen Masse in Form und Länge gewählt wird. Zum Aufstecken oder Aufschrauben weist die Düse 19 eine Schulter 20 auf. Aus der in der Figur 3 gezeigten Position wird die Überwurfmutter 16 auf das Rohrende geschraubt und nimmt dabei den Selbstöffner mit. Die Schneidkanten der Schneidkantenpaare 6 schneiden nach Auftreffen auf die Folie der wurstartigen Verpackung dieselbe auf.

Die Figur 4 zeigt die Vorrichtung mit der Überwurfmutter 16 fertig auf das Rohrende 14 eines Dispensers aufgeschraubt. In dieser aufgeschraubten Lage haben die Schnittkanten am Selbstöffner die Folie bereits aufgeschnitten und der Rückhaltekorb 10 hat die Metallklammer 13 der wurstartigen Verpackung umschlossen. Die pastöse Masse quillt aus den Schlitzen und ist durch den zusätzlichen, über den Kolben des Dispensers beaufschlagten Druck bereits den mit Pfeilen eingezeichneten Weg geflossen. Sie wird schliesslich durch die Mündung 2 und die aufgesetzte Düse 19 nach aussen treten. Die Ringwand 5 umschliesst gleichzeitig das Wurstende und sorgt für eine effiziente Abdichtung gegenüber der Innenwand des Rohres 14, sodass dieses niemals mit austretender Paste in Berührung kommt und somit stets sauber bleibt.

### Ziffernverzeichnis

- 1: Tubenschulter
- 2: Mündung
- 3: ebene Schulter in Rotationsebene
- 4: Aussengewinde Mündung 2
- 5: Ringwand
- 6: Schneidkantenpaar
- 7: Schneidkante
- 8: Schneidkante
- 9: Haltestege
- 10: Rückhaltekorb
- 11: Stütze Rückhaltekorb
- 12: wurstartige Schlauchbeutel-Kartusche
- 13: Metallklammer der wurstartigen Verpackung
- 14: Hohlzylinder, Rohr des Dispensers
- 15: Aussengewinde von 14
- 16: Überwurfmutter
- 17: Ebene Deckelfläche 16
- 18: Griffige Beschichtung
- 19: Düse
- 20: Düsenschulter
- 21: Stift auf Rückhaltekorb

## Patentansprüche

1. Einweg-Selbstöffner zum Öffnen einer Schlauchbeutel-Kartusche (12) und Ausdrücken einer pastösen Masse aus derselben, bestehend aus einer durch Kunststoff-Spritzen hergestellten konischen Tubenschulter (1) mit zentraler, rohrförmiger Mündung (2), wobei der Selbstöffner in eine zugehörige Überwurfmutter (16) einlegbar und damit auf ein Rohrende aufschraubbar ist, und auf seiner Innenseite peripher angeordnete, gibelförmige Schnittkantenpaare (6) mit Giebelspitze in Schraubrichtung und konzentrisch zur Rotationsachse des Einweg-Selbstöffner verlaufenden Schnittkanten (7,8) aufweist, ***dadurch gekennzeichnet,* dass** auf seiner Innenseite im Zentrum über seiner Mündung (2) ein einstückig mit dem Selbstöffner gespritzter Rückhaltekorb (10) aus Kunststoff zur Aufnahme der Metallklammer (13) der zu öffnenden wurstartigen Schlauchbeutel-Kartusche (12) angeordnet ist, der an seinem äusseren Rand von wenigstens zwei Stützen (11) gehalten ist, wobei der Rückhaltekorb (10) und die Schnittkanten (7,8) von einer konzentrisch zur Rotationsachse des Selbstöffners verlaufenden Ringwand (5) umschlossen sind, die auf einer ebenen, in der Rotationsebene des Einweg-Selbstöffners liegenden Schulterfläche (3) steht, in welche die konische Tubenschulter (1) in Schraubrichtung ausläuft.

2. Einweg-Selbstöffner nach Anspruch 1, ***dadurch gekennzeichnet,* dass** die Innenseiten der Stützen (11), welche den Rückhaltekorb an seinem äusseren Rand halten, mit ihren Innenseiten mit der Innenseite der Mündung (2) fluchten.

3. Einweg-Selbstöffner nach einem der vorhergehenden Ansprüche, ***dadurch gekennzeichnet*, dass** die Ringwand (5) in Schraubrichtung den Rückhaltekorb (10) und die Schnittkanten (7,8) überragt.

4. Einweg-Selbstöffner nach einem der vorhergehenden Ansprüche, ***dadurch gekennzeichnet,* dass** der Rückhaltekorb (10) auf drei oder vier in Richtung der Rotationsachse des Selbstöffners verlaufenden Stützen (11) steht, deren Innenseiten mit der Innenseite der Mündung (2) fluchten.

5. Einweg-Selbstöffner nach einem der Ansprüche 1 bis 3, ***dadurch gekennzeichnet,* dass** der Rückhaltekorb (10) von radial zur Ringwand (5) hin verlaufenden Stützelementen gehalten ist, die entweder auf der Innenseite des Konus (1) ruhen, oder nur an der Ringwand (5) angeformt sind.

6. Einweg-Selbstöffner nach einem der vorhergehenden Ansprüche, ***dadurch gekennzeichnet*, dass** der Rückhaltekorb (10) einen in die Schraubrichtung hin geöffneten Trichter bildet.

7. Einweg-Selbstöffner nach einem der Ansprüche 1 bis 5, ***dadurch gekennzeichnet*, dass** der Rückhaltekorb (10) einen in die Schraubrichtung hin geöffneten Gitterkorb bildet.

8. Einweg-Selbstöffner nach einem der Ansprüche 1 bis 5, ***dadurch gekennzeichnet*, dass** der Rückhaltekorb (10) eine in die Schraubrichtung hin gerichtete Schale bildet.

9. Einweg-Selbstöffner nach einem der Ansprüche 1 bis 5, ***dadurch gekennzeichnet*, dass** der Rückhaltekorb (10) eine in die Schraubrichtung hin gerichtete Dose mit ebener Fläche und nach oben auskragendem Rand bildet.

10. Einweg-Selbstöffner nach einem der vorhergehenden Ansprüche, ***dadurch* gekennzeichnet, dass** im Zentrum des Rückhaltekorbes (10) in Schraubrichtung hin gerichtet ein den Rückhaltekorb (10) überragender Stift angeordnet ist.

## Claims

1. A disposable self-opener for opening a tubular bag cartridge (12) and squeezing a pasty compound therefrom, comprised of a conical tube shoulder (1) with an orifice (2) produced by plastic injection molding, whereby the self-opener can be inserted in an associated screw cap (16) and thus screwed to one end of the tube, and, on its inner side, has gable-shaped pairs of cutting edges (6) with the peaks of the gables pointing in the screwing direction and the cutting edges (7,8) extending concentrically in relation to the axis of rotation of the self-opener, **characterized in that** a on its inner side in the center and above its mouth, a retainer basket (10) of plastic for the receipt of the metal-clip of the tubular bag to be opened is arranged, which is made in one piece with the self-opener, said retainer basket (10) is mounted at least two supports (11) whereby the retainer basket (10) and the cutting edges (7,8) are enclosed by an annular wall (5) extending concentrically in relation to the axis of rotation of the self-opener, said annular wall located on an even shoulder surface (3) which lays in the rotation surface of the one-way self-opener, in which shoulder surface (3) the conical tube shoulder (1) extends in screwing direction.

2. The disposable self-opener according to claim 1, **characterized in that** inner sides of the supports (11) which hold the retaining basket (10) on its outer edge being flush with the inner side of the orifice (2).

3. The disposable self-opener according to any one of preceding claims, **characterized in that** the annular wall (5) projects beyond the retainer basket (10) and the cutting edges (7, 8) in the screwing direction.

4. The disposable self-opener according to any one of the preceding claims, **characterized in that** the retainer basket (10) is mounted on three or four supports (11) extending parallel with the axis of the funnel, with their inner sides being flush with the inner side of the orifice (2).

5. The disposable self-opener according to one of the claims 1 to 3, **characterized in that** the retainer basket (10) is supported by support elements extending radially in the direction of the annular wall (5), said support elements either resting on the inner side of the cone (1) or being only molded onto the annular wall (5).

6. The disposable self-opener according to any one of the preceding claims, **characterized in that** the retainer basket (10) forms a lattice basket opened against the screwing direction.

7. The disposable self-opener according to one of the claims 1 to 5, **characterized in that** the retainer basket (10) forms a lattice basket opened against the screwing direction.

8. The disposable self-opener according to one of the claims 1 to 5, **characterized in that** the retainer basket (10) forms a dish which is directed in the screwing direction.

9. The disposable self-opener according to any one of claims 1 to 7, **characterized in that** the retainer basket (10) forms a dish directed against the screwing direction, or forms a can directed against the screwing direction, said can having a plane surface and an upwardly cantilelevered edge.

10. The disposable self-opener according to any one of the preceding claims, **characterized in that** a pin protruding beyond the retainer basket (10) in the axial direction is arranged in the center of the retainer basket (10).

## Revendications

1. Dispositif jetable d'ouverture automatique pour ouvrir une cartouche (12) à sachet tubulaire et pour en faire sortir une pâte, constitué par un épaulement tubulaire conique (1), réalisé par injections de matière plastique et comportant une embouchure centrale tubulaire (2), le dispositif d'ouverture automatique pouvant être inséré dans un écrou à chapeau (16) correspondant et vissé ainsi sur une extrémité tubulaire, cependant qu'il comporte sur sa surface intérieure des paires d'arêtes de coupe (6) périphériques en forme de faîtes, dont la pointe est dans le sens du vissage, ainsi que des arêtes de coupe (7, 8) disposées concentriquement par rapport à l'axe de rotation du dispositif jetable d'ouverture automatique, ***caractérisé en ce qu'*** à l'intérieur de ce dispositif il est disposé au centre, par son embouchure (2), un panier de retenue (10) en matière plastique, injecté d'un seul tenant avec le dispositif d'ouverture automatique et destiné à recevoir l'attache métallique (13) de la cartouche (12) à sachet tubulaire, ce panier étant maintenu sur son bord extérieur par au moins deux béquilles ou appuis (11), cependant que le panier de maintien (10) et les arêtes de coupe (7, 8) sont entourés par une paroi annulaire (5), qui est concentrique par rapport à l'axe de rotation du dispositif de fermeture automatique et se trouve sur une surface plane (3) d'épaulement, disposée dans le plan de rotation du dispositif jetable d'ouverture automatique, l'épaulement tubulaire conique (1) débouchant, dans le sens du vissage, sur cet épaulement plan.

2. Dispositif jetable d'ouverture automatique suivant la revendication 1, ***caractérisé en ce que*** les faces intérieures des béquilles (11) qui maintiennent le panier de retenue sur son bord extérieur sont, par leurs faces intérieures, dans l'alignement de la surface intérieure de l'embouchure (2).

3. Dispositif jetable d'ouverture automatique suivant une des revendications précédentes, ***caractérisé en ce que*** la paroi annulaire (5) dépasse dans le sens du vissage le panier de retenue (10) et les arêtes de coupe (7, 8).

4. Dispositif jetable d'ouverture automatique suivant une des revendications précédentes, ***caractérisé en ce que*** le panier de retenue (10) est disposé sur trois un quatre béquilles, s'étendant dans la direction de l'axe de rotation du dispositif d'ouverture automatique et dont les faces intérieures sont dans l'alignement de la face intérieure de l'embouchure (2).

5. Dispositif jetable d'ouverture automatique suivant une des revendications 1 à 3, ***caractérisé en ce que*** le panier de retenue (10) est maintenu par des éléments d'appui s'étendant radialement par rapport à la paroi annulaire (5), ces éléments reposant sur la face intérieure du cône (1) ou étant seulement moulés sur la paroi annulaire (5).

6. Dispositif jetable d'ouverture automatique suivant une des revendications précédentes, ***caractérisé en ce que*** le panier de retenue (10) forme un entonnoir ouvert dans la direction du vissage.

7. Dispositif jetable d'ouverture automatique suivant une des revendications 1 à 5, ***caractérisé en ce que*** le panier de retenue (10) forme un panier grillagé ouvert dans la direction du vissage.

8. Dispositif jetable d'ouverture automatique suivant une des revendications 1 à 5, ***caractérisé en ce que*** le panier de retenue (10) forme une coupelle dirigée dans la direction du vissage.

9. Dispositif jetable d'ouverture automatique suivant une des revendications 1 à 5, ***caractérisé en ce que*** le panier de retenue (10) forme une botte, dirigée dans la direction du vissage, cette boîte ayant une surface plane et un bord dépassant vers le haut.

10. Dispositif jetable d'ouverture automatique suivant une des revendications précédentes, ***caractérisé en ce qu***' au centre du panier de retenue (10) il est disposé dans le sens du vissage une tige dépassant le panier de retenue (10).
